# DEMANDE DE BREVET EUROPEEN

(11) **EP 4 374 940 A1**
(43) Date de publication de la demande: **29.05.2024**
(21) Numéro de dépôt: 23211940.4
(22) Date de dépôt: 24.11.2023
(51) Int. Cl.: A63C 13/00

(54) **RAQUETTE A NEIGE**

(30) Priorité: 25.11.2022 FR 2212370
(71) Demandeur: TSL Sport Equipment, 74000 Annecy (FR)
(72) Inventeur: GALLAY, Philippe, 74220 LA CLUSAZ (FR); BIBOLLET, Yoan, 74230 THONES (FR); MONETTI, Lucas, 04330 BAREME (FR)
(74) Mandataire: Cabinet Laurent & Charras

(57) **Abrégé**

L'invention se rapporte à une raquette (1) à neige comportant :
- un tamis (3) formant surface d'appui au sol,
- une fixation (5) pour attacher une chaussure au tamis (3) de la raquette à neige (1), caractérisée en ce que le tamis (3) présente des barres transversales (58) sur lesquelles sont en prise des crampons (32), dont une barre transversale (58) située au niveau d'une zone centrale (Z) au niveau du centre longitudinal (C) dudit tamis (3) et les crampons (32) portés par ladite barre transversale (58) sont plus longs, donnant au tamis (3) une forme induisant au moins un axe transversal de basculement (B, B1, B2) lors du déroulé du pied d'un utilisateur ayant chaussé la raquette à neige (1).

## Description

### DOMAINE DE L'INVENTION

La présente invention se rapporte au domaine des sports d'hiver, et plus particulièrement des raquettes à neige pour la marche sur neige.

Les raquettes à neige et la marche sur neige associée sont passées d'un domaine utilitaire, réservé aux populations nordiques et montagnardes, à un sport pratiqué par le plus grand nombre.

Cette pratique sportive implique notamment une recherche de confort lors de la marche qui était auparavant secondaire par rapport à la recherche de solidité et de légèreté.

Les raquettes à neige sont composées de deux parties distinctes : le tamis qui est de dimensions supérieures au pied, afin d'augmenter la surface portante et la fixation qui permet de relier la chaussure au tamis.

Le tamis autrefois réalisé en bois et peau de rêne est maintenant réalisé en matériaux modernes tels que du polymère ou plastique, ou un châssis en métal avec plate-forme plastique, voire des tamis en composite, le tout, le plus souvent équipé de crampons.

### ETAT ANTÉRIEUR DE LA TECHNIQUE

La fixation était auparavant composée de sangles en cuir et faisait généralement corps avec le châssis. Aujourd'hui, les fixations sont plus sophistiquées et on connaît notamment à cette fin des raquettes à neige présentant une fixation reliée au tamis par une articulation, par exemple du document FR2896430, de la déposante. Le pivotement de la fixation vers le haut permet notamment à la raquette de suivre le mouvement naturel du pied lors des montées, qui sont en conséquence moins fatigantes pour l'utilisateur.

### EXPOSÉ DE L'INVENTION

Les raquettes à neige en général, et plus particulièrement celles dont la fixation fait corps avec le tamis, ne suivent pas ou pas suffisamment le mouvement de déroulé naturel du pied. Le déroulé du pied n'est pas fluide, celui-ci étant interrompu lorsque le tamis est à plat sur la neige.

La marche avec des raquettes à neige est alors en conséquence désagréable et excessivement fatigante. En effet, le mouvement naturel, dit « de déroulé du pied » observé lors de la marche n'est pas respecté. Ce déroulé se fait en trois temps distincts :
- en premier une attaque du talon, pied relevé, orteils vers le haut,
- en deuxième le pied plaqué contre le sol, la cheville travaille pour transférer le poids du talon à l'avant du pied, et
- en troisième une poussée sur les orteils, pied abaissé, talon relevé.

La plupart des tamis de raquettes à neige comportent en outre des spatules avant et certains ont aussi l'arrière recourbé vers le haut, ce qui permet de suivre partiellement le déroulé du pied lors de la marche dans la première et troisième phase du déroulé du pied.

À chaque pas, dans la seconde phase, des frottements au niveau des chaussures et plus particulièrement au-dessus du talon sont cependant toujours induits, ce qui peut entraîner la formation d'ampoules au niveau du cou de pied, au-dessus du talon, qui sont douloureuses et peuvent pousser l'utilisateur à arrêter.

En effet, lors de la seconde partie du déroulé du pied (transfert du poids du talon vers l'avant du pied), on constate une rupture dans ce déroulé, entraînant inconfort et blessures au niveau de la cheville et du talon.

Il existe donc un besoin pour une raquette à neige permettant une marche plus agréable, et notamment qui puisse suivre le mouvement naturel de marche de l'utilisateur.

Pour répondre à ce problème, l'invention propose une raquette à neige comportant :
- un tamis formant surface d'appui au sol,
- une fixation pour attacher une chaussure fixée au tamis de la raquette à neige,
caractérisée en ce que le tamis présente des barres transversales sur lesquelles sont en prise des crampons, dont une barre transversale située au niveau d'une zone centrale au niveau du centre longitudinal dudit tamis et les crampons portés par ladite barre transversale sont plus longs, donnant au tamis une forme induisant au moins un axe transversal de basculement lors du déroulé du pied d'un utilisateur ayant chaussé la raquette à neige.

En effet, la déposante a constaté que les frottements au niveau du cou de pied et plus particulièrement du talon sont essentiellement induits par le caractère rectiligne de la raquette sous l'arche du pied, ce qui empêche la raquette de suivre le deuxième temps du mouvement de déroulé du pied, lors du transfert de poids avec le pied plaqué au sol.

Même si le pied est considéré relativement immobile lors de cette étape, un mouvement de la cheville entraîne un transfert de poids de l'arrière à l'avant du pied. Lors de la marche, la déformabilité des chaussures et de leurs semelles absorbe ledit mouvement, tandis qu'en raquette ledit mouvement cause une friction au niveau du cou de pied, notamment au-dessus du talon.

Le tamis de la raquette à neige selon l'invention permet, par la bascule au niveau central de la longueur du tamis, de suivre un mouvement plus naturel et agréable lors de la marche, plus particulièrement lors du transfert de poids de l'arrière à l'avant du pied, et diminue le travail de la cheville lors dudit transfert de poids.

La friction, notamment au niveau du cou de pied est alors réduite, et la marche sur neige au moyen des raquettes selon l'invention est plus agréable et peut être prolongée sans devenir inconfortable.

Le tamis de la raquette à neige peut en outre présenter une ou plusieurs des caractéristiques suivantes, prises seules ou en combinaison.

La zone centrale peut être répartie sur 4 centimètres du centre longitudinal dudit tamis.

En alternative, la zone centrale peut être répartie sur cinq pourcent de la longueur totale de la raquette de du centre longitudinal du tamis.

Le tamis peut comporter en outre une spatule avant et/ou une spatule arrière relevée vers le haut.

Le tamis peut présenter une forme longitudinale segmentée, avec au moins deux segments longitudinaux formant un coude, situé dans la zone centrale dudit tamis, ledit coude formant l'axe transversal de basculement.

Le tamis peut comporter trois segments longitudinaux formant deux coudes situés dans la zone centrale dudit tamis, définissant deux axes transversaux de basculement.

La raquette à neige peut comporter en outre une spatule avant et/ou une spatule arrière.

Le tamis peut présenter un cadre extérieur formant appui sur le sol, et dont la forme induit le au moins un axe transversal de basculement dans la zone centrale.

Le cadre peut comporter des longerons formant appuis sur le sol, et dont la forme induit le au moins un axe transversal de basculement. Le tamis peut comporter des crampons ayant leurs pointes à différentes hauteurs, en suivant la courbure du cadre du tamis, et l'un des crampons, situé dans la zone centrale a sa pointe verticalement la plus basse, formant ainsi l'axe de basculement.

Le tamis peut en alternative comporter sous sa face inférieure des barres transversales de traction dont l'une au moins est située dans la zone centrale du tamis, et présente une hauteur suffisante pour faire office d'axe transversal de basculement.

### BRÈVE DESCRIPTION DES FIGURES

D'autres avantages et caractéristiques de l'invention apparaîtront à la lecture de la description suivante des figures jointes, parmi lesquelles :
- la figure 1 est une représentation de raquette à neige en vue de côté selon un premier mode de réalisation de raquette à neige selon l'invention,
- la figure 2 est une représentation de deux raquettes à neige en vue de dessus illustrant la mesure de leur longueur,
- la figure 3 est une représentation en vue de trois quarts arrière du mode de réalisation de la figure 1,
- la figure 4 illustre le déroulé du pied lors de la marche avec la raquette à neige des figures 1 et 3,
- la figure 5 est une vue de côté de la raquette à neige selon l'invention comportant des crampons,
- la figure 6 est une vue de trois quarts arrière d'une variante de la raquette à neige selon l'invention où une barre de traction solidaire du tamis fait office d'axe transversal de basculement,
- la figure 7 est une vue de côté en coupe partielle au niveau du tamis d'une variante de raquette à neige,
- la figure 8 est une vue en coupe longitudinale du tamis de la raquette de la figure 7, et
- la figure 9 est une vue de dessous du tamis de la raquette de la figure 7.

### DESCRIPTION DÉTAILLÉE DE L'INVENTION

Les exemples sont donnés à titre illustratif et non limitatif. D'autres modes de réalisation de l'invention sont aisément obtenus par des variations et combinaisons des modes de réalisation représentés.

La figure 1 est une représentation de raquette à neige 1 en vue de côté. Une ligne horizontale HOR est représentée à titre indicatif pour représenter un sol.

La raquette à neige 1 est composée de deux parties : le tamis 3, et la fixation 5.

Le tamis 3 est de dimension supérieure à la chaussure (non représentée) afin d'assurer une meilleure flottaison sur la neige. La surface du tamis 3 peut être pleine ou peut comporter des orifices.

Le tamis 3 s'étend selon une direction longitudinale LG, allant des orteils au talon d'un utilisateur ayant chaussé la raquette à neige 1. La gravité, lorsque la raquette est disposée sur un sol horizontal donne une direction verticale VT. La troisième direction est alors transverse TR.

Le tamis 3 comporte un cadre 31 périphérique. Le tamis 3 entier se présente par exemple sous forme d'une pièce de matériau polymère qui peut être moulée, usinée, injectée ou imprimée en 3D. Le tamis peut aussi être métallique, en matériau composite, voire mixte, par exemple avec une combinaison d'éléments métalliques et en plastique.

La longueur totale L du tamis 3 est définie comme la distance entre les deux extrémités avant et arrière du tamis 3 projeté sur le plan de sol horizontal. Notamment, la raquette à neige 1 n'est pas déroulée lors de sa mesure et la longueur totale L est définie par les points extrêmes avant et arrière selon la direction longitudinale LG déterminée par l'orientation générale du pied attaché à la fixation.

Un point C est représenté, qui démarque le centre longitudinal du tamis 3. Autour du point C est définie une zone centrale Z, qui s'étend de part et d'autre dudit point central C sur une longueur inférieure ou égale à quatre centimètres de chaque côté, plus particulièrement inférieure à trois centimètres de chaque côté, et encore plus particulièrement inférieure à deux centimètres. La zone centrale Z présente donc une longueur inférieure ou égale à huit centimètres, plus particulièrement inférieure à six centimètres et encore plus particulièrement inférieure à quatre centimètres.

Selon une alternative, la zone centrale Z peut être définie par une fraction de la longueur totale de la raquette 1, au sens de la longueur L du tamis 3 précédemment décrite. Notamment la zone centrale Z peut s'étendre de part et d'autre du centre longitudinal C du tamis 3 sur une longueur représentant cinq pourcent de la longueur totale L du tamis 3. Selon une variante, la longueur totale de la zone centrale Z peut correspondre à cinq pourcents de la longueur totale L de la raquette 1.

Dans ladite zone centrale Z se trouve le point le plus bas du tamis 3 par rapport à la ligne horizontale HOR. Le tamis 3, et plus particulièrement le cadre 31, présente une forme segmentée, avec un coude ou coin formant un axe transversal de basculement B, ledit axe de basculement B étant situé longitudinalement dans la zone centrale Z.

Le cadre 31 du tamis 3 est notamment réalisé sous forme de jupe périphérique d'une surface sensiblement longitudinale transverse du tamis 3, correspondant à la surface d'appui lors de la marche sur neige dure. Cette jupe peut être aussi située en tout ou partie à plusieurs centimètres des bords extérieurs du tamis 3.

La figure 2 illustre plus généralement la mesure de la longueur L des raquettes 1.

La figure 2 représente deux raquettes à neige 1, en vue de dessus.

La raquette 1 à gauche en figure 2 présente un tamis 3 elliptique, avec à l'arrière une queue 30 qui prolonge le tamis. Le pied 10 de l'utilisateur définit un axe longitudinal A, indépendant de l'orientation globale du tamis 3 une fois le pied 10 fixé par la fixation 5.

La queue 30 et l'axe longitudinal du tamis 3 ne sont donc pas ceux utilisés pour mesurer la longueur L, définie essentiellement le long de l'axe longitudinal A du pied 10 de l'utilisateur.

La raquette 1 à gauche en figure 2 présente un tamis 3 de forme elliptique, inclinée vers l'extérieur, et avec à l'intérieur un côté tronqué 38 de façon rectiligne, par exemple pour que les raquettes 1 ne se touchent pas lors de la marche.

L'ellipse du tamis 3 est légèrement inclinée par rapport au pied 10 de l'utilisateur, et présente notamment un grand axe qui est incliné par rapport à l'axe longitudinal A du pied 10 de l'utilisateur.

La longueur L est alors toujours mesurée le long de l'axe longitudinal A du pied 10 et non le long du grand axe de l'ellipse du tamis 3.

La figure 3 est une représentation en vue de trois quarts arrière de la raquette 1 de la figure 1.

La raquette 1 de la figure 3 est en vue de côté et comporte un tamis 3 formant surface d'appui au sol et une fixation 5 pour attacher une chaussure (non représentée), à la raquette à neige 1. Une ligne en pointillé représentant l'axe de basculement B, l'axe transversal de basculement arrière/avant passe par les deux sommets correspondant aux points les plus bas du cadre 31 du tamis 3.

L'axe de basculement B est notamment situé à la pointe de crampons 32 qui prolongent des barres transverses 58 du tamis 3.

La fixation 5, citée en exemple et objet d'un dépôt de brevet FR2113511 est attachée au tamis 3, et comporte ici en particulier une partie avant 51, qui vient à l'état chaussé sur le dessus de la chaussure (non représentée), à l'avant de celui-ci. La fixation 5 comporte aussi une partie arrière 53, qui vient, à l'état chaussé, au niveau du talon de la chaussure (non représentée).

La fixation 5 comporte ici en outre un mécanisme de verrouillage avec un enrouleur 55 sur le dessus de la partie avant 51, et un fil tendu au moyen de l'enrouleur 55, passant par un renvoi 57 qui rapproche la partie arrière 53, qui bascule, de la partie avant 51 et verrouille ainsi la fixation 5 en fixant la chaussure.

D'autres formes de fixation 5 peuvent bien sûr être utilisées sans sortir du cadre du concept inventif.

Le tamis 3 présente en outre une spatule avant 33 et une spatule arrière 35 relevées vers le haut. Le tamis 3 présente donc en vue de côté une surface d'appui inférieure visible sous forme de quatre segments rectilignes coudés les uns par rapport aux autres. Ces segments comportent, de l'avant vers l'arrière :
- la spatule avant 33,
- un premier segment S1 situé sous la partie avant de la fixation 51, entre la spatule avant 33 et l'axe de basculement B,
- un deuxième segment S2 situé sensiblement sous la partie arrière du pied, entre l'axe de basculement B et la spatule arrière 35,
- la spatule arrière 35.

Le coude au niveau de l'axe de basculement B entre le segment S1 et le segment S2 du tamis 3 présente notamment un angle ouvert avec une valeur comprise entre 120 et 175°. Ce coude est confondu avec l'axe de basculement arrière/avant B et le matérialise.

La figure 4 illustre le mouvement de déroulé du pied, lors de la marche avec la raquette à neige 1 des figures 1 et 3 dont la fixation 5 fait corps avec le châssis 3.

La figure 4 comporte quatre représentations de la raquette à neige 1, numérotées I, II, III et IV, illustrant de gauche à droite ledit mouvement de déroulé, avec la ligne horizontale HOR représentant un sol horizontal, et à chaque fois une flèche indique la force exercée par le pied de l'utilisateur sur le sol.

En premier I, à gauche en figure 4, est représentée la phase dite « d'attaque du talon ». La spatule arrière 35 est en appui sur le sol et horizontale, et une force oblique inclinée vers l'avant et le bas est exercée, combinaison du poids et du mouvement vers l'avant du pied de l'utilisateur.

Les deux étapes II et III suivantes correspondent à l'étape dite de basculement arrière/avant lors du déroulé du pied subdivisée en deux sous-étapes, les flèches indiquant le sens de basculement vers l'avant.

En deuxième étape II, le deuxième segment S2 est en appui contre le sol et horizontal, après un basculement autour du coude entre la spatule arrière 35 et ledit deuxième segment S2. La force exercée par l'utilisateur est uniquement son poids et est verticale. Elle est exercée au niveau longitudinal du milieu du deuxième segment S2 du tamis 3.

Lors du passage de la deuxième étape II à la troisième étape III, il y a basculement arrière/avant sur le coude B, point de jonction entre le second segment S2 et le premier segment S1, ce qui permet un parfait déroulé de pied. Ce basculement arrière/avant est matérialisé par des flèches semi-circulaires.

Le basculement autour de l'axe de basculement B entre les deuxième et troisième étapes II et III permet le transfert du poids de l'utilisateur de l'arrière à l'avant du tamis 3 sans mouvement relatif du tibia par rapport au pied au niveau de la cheville.

L'absence ou au moins la réduction dudit mouvement au niveau de la cheville réduit la friction à l'arrière du cou-de-pied, qui induit dans les raquettes de l'art antérieur une friction répétée à chaque pas. Cette friction répétée est source d'inconfort et est évitée ou réduite au moyen de la raquette à neige 1 équipée de ce type de tamis 3 selon l'invention.

En troisième étape III, le premier segment S1 est en appui contre le sol et horizontal, après un basculement autour de l'axe de basculement B matérialisé par le coude entre le premier segment S1 et le deuxième segment S2. La force exercée par l'utilisateur est à nouveau uniquement son poids et est verticale. Elle est exercée au niveau longitudinal du milieu du premier segment S1 du tamis S3.

En quatrième étape IV, à droite en figure 4, est représentée la phase dite de « poussée sur les orteils » du déroulé du pied. La spatule avant 33 est en appui contre le sol et horizontale, après un basculement autour du coude entre la spatule avant 33 et le premier segment S1. La force exercée par l'utilisateur est une combinaison de son poids et d'une poussée vers l'arrière, et oblique inclinée vers le bas et l'arrière.

La figure 5 est une vue en coupe transversale du tamis 3 selon une variante où les longerons 39 longitudinaux en appui sur le sol sont situés sous le tamis et non sur un cadre formant les bords extérieurs du tamis.

Le tamis 3 comporte une surface bombée 34 supérieure, le cadre 31 visible sous forme de deux portions rectangulaires sensiblement verticales aux extrémités transversales de la surface bombée 34, s'étendant vers le bas de celle-ci.

Le tamis 3 comporte en outre deux longerons 39 longitudinaux verticaux, visibles sous forme de deux portions rectangulaires sensiblement verticales, qui s'étendent vers le bas, sous la surface bombée 34.

La coupe de la figure 5 est notamment réalisée longitudinalement au niveau du premier axe de basculement B1, qui est représenté à l'extrémité libre des crampons 32 au niveau des longerons 39.

Les crampons situés au niveau des longerons 39 s'étendent verticalement plus bas que le cadre 31, et forment donc les appuis sur le sol. Les longerons 39 présentent notamment la forme longitudinale en vue de côté avec les segments rectilignes S1, S2, S3 et les axes de basculement B1, B2. Les dits longerons sont reliés transversalement à leur point le plus bas à la barre transversale de traction 58 équipée de crampons 32, et contribuent ainsi à former l'axe de basculement de la raquette à neige.

La figure 6 représente un mode de réalisation dérivé de la figure 3, présentant une suite de crampons 32. Les crampons 32 ont leurs pointes à différentes hauteurs, en suivant la courbure du cadre 31 du tamis 3. L'un des crampons 32, placé sur la barre transversale de traction 58 est situé dans la zone centrale Z de 8 centimètres de longueur répartie sur 4 centimètres du centre de la longueur L dudit tamis 3 à sa pointe verticalement la plus basse.

Ainsi, si le sol est suffisamment meuble (neige peu compacte), les crampons 32 s'enfoncent, et la barre transversale de traction 58 assure le transfert de poids de l'arrière à l'avant du pied avec un mouvement de la cheville minimal. Si le sol est suffisamment dur (glace, neige compactée gelée), les crampons 32 ne s'enfonceront pas, et les crampons 32 du tamis 3 découpent la surface d'appui en segments plans S1, S2, S3, entre les pointes de deux crampons 32 consécutifs.

La figure 7 représente une vue de trois quarts arrière où le tamis 3 comporte sous sa face inférieure des barres transversales de traction 58. L'une des barres transversales de traction 58 équipée de crampons 32 est située dans la zone centrale du tamis 3, et présente une hauteur suffisante pour faire office d'axe transversal de basculement B.

Les figures 8 et 9 représentent un mode de réalisation supplémentaire, dans lequel sont présents à la fois les barres transversales 58 et les crampons 32.

La raquette à neige 1 des figures 8 et 9 est représentée en vue de côté avec une coupe partielle au niveau de son tamis 3 en figure 8, et partiellement en vue de dessous en figure 9.

La raquette à neige 1 est à fixation 5 fixe, non articulée.

Le tamis 3, en plus de son cadre extérieur 31, présente des barres transversales 58 dans lesquelles sont insérés les crampons 32. Notamment, les barres transversales 58 sont surmoulées sur les crampons 32, et les enchâssent à l'exception de la pointe, qui dépasse pour venir en appui sur le sol.

En figure 9 on voit que les barres transverses 58 peuvent être coudées, avec notamment des coudes au niveau des crampons 32. Ainsi, seul un ou plusieurs segments des barres transverses 58 peuvent être parallèles à la direction transverse. En alternative, la barre transverse 58 peut se présenter sous forme de chevrons, au moins par segments. Ces barres transverses 58 peuvent en outre coopérer avec des longerons 39 longitudinaux (non représentés en figure 9) pour former des cellules fermées ou semi fermées.

Une des barres transversales 58 située dans la zone centrale Z et les crampons 32 portés par celle-ci sont plus longs que les autres, de sorte qu'ils forment l'axe de bascule B.

Ainsi, lorsque l'utilisateur est sur un terrain de type glace, les crampons 32 forment l'axe de basculement B, tandis que dans le cas d'un terrain plus meuble tel que de la neige tassée, ce seront les barres transversales 58 qui formeront l'axe de basculement B.

Aussi, quel que soit le terrain, on a bien la présence de l'axe de basculement qui permet un déroulé agréable du pied lors de la randonnée.

L'invention permet d'obtenir une raquette à neige 1 confortable, convenant à un usage intensif et prolongé et donc adaptée aux randonnées de longue durée, sur des sols et inclinaisons variés.

## Revendications

1. Raquette à neige comportant :
- un tamis (3) formant surface d'appui au sol,
- une fixation (5) pour attacher une chaussure au tamis (3) de la raquette à neige (1),
**caractérisée en ce que** le tamis (3) présente des barres transversales (58) sur lesquelles sont en prise des crampons (32), dont une barre transversale (58) située au niveau d'une zone centrale (Z) au niveau du centre longitudinal (C) dudit tamis (3) et les crampons (32) portés par ladite barre transversale (58) sont plus longs, donnant au tamis (3) une forme induisant au moins un axe transversal de basculement (B, B1, B2) lors du déroulé du pied d'un utilisateur ayant chaussé la raquette à neige (1).

2. Raquette à neige selon la revendication 1, **caractérisée en ce que** la zone centrale (Z) est répartie sur 4 centimètres de du centre (C) longitudinal dudit tamis (3).

3. Raquette à neige selon la revendication 1, **caractérisée en ce que** la zone centrale (Z) est répartie sur une longueur correspondant à cinq pourcents de la longueur totale (L) de la raquette (1) de du centre (C) longitudinal du tamis (3).

4. Raquette à neige selon la revendication 1, 2 ou 3, **caractérisée en ce que** son tamis 3 comporte en outre une spatule avant (33) et/ou une spatule arrière (35) relevée vers le haut.

5. Raquette à neige selon l'une des revendications précédentes, **caractérisée en ce que** le tamis (3) présente une forme longitudinale segmentée, avec au moins deux segments longitudinaux (S1, S2, S3) formant un coude situé dans la zone centrale (Z) dudit tamis (3).
